# EUROPÄISCHE PATENTSCHRIFT

(11) **EP 4 424 210 B1**
(45) Veröffentlichungstag und Bekanntmachung des Hinweises auf die Patenterteilung: **08.04.2026**
(21) Anmeldenummer: 24159319.3
(22) Anmeldetag: 23.02.2024
(51) Int. Cl.: A47B 96/02

(54) **REGALEINSCHUB**
SHELF INSERT
TIROIR D'ÉTAGÈRE

(30) Priorität: 03.03.2023 DE 102023105246
(43) Veröffentlichungstag der Anmeldung: 04.09.2024
(73) Patentinhaber: Sortimo International GmbH, 86441 Zusmarshausen (DE)
(72) Erfinder: Federmann, Thomas, 89407 Dillingen (DE)
(74) Vertreter: Charrier Rapp & Liebau

(56) Entgegenhaltungen:
- WO-A2-2008/067508
- DE-U1- 202019 106 307
- US-A- 1 806 642
- US-A1- 2023 012 306

## Beschreibung

Die Erfindung betrifft einen Regaleinschub.

Die FR 2 145 882 A offenbart ein Regalsystem, bei welchem die vertikalen Regalpfosten mit in diese einklinkbare Strebenverbindungen steifgehalten sind.

Ferner zeigt die DE 1 183 215 B ein Regal, bei dem die jeweils vorderen und jeweils hinteren Regalpfosten mit Tragschienen verspannt werden, welche den betreffenden Pfosten an zwei Außenflächen umgreifen.

Gegenstand der DE 20 2018 102 791 ist ein Regalsystem zum Einbau in ein Fahrzeug, mit zwei vertikalen Regalpfosten und mindestens einem horizontal dazwischen angeordneten Einsatzteil, z.B. einem Regaleinschub, wobei zwischen den Regalpfosten und den ihnen zugewandten Stirnseiten der Einsatzteile ein Befestigungselement vorhanden ist.

Die DE 20 2019 106 307 U1 bildet den nächstliegenden Stand der Technik und hat eine Regalwanne mit einem Boden, einer Rückwand und zwei Seitenwänden aus Blech zum Gegenstand, wobei eine Vorderwand vorgesehen ist, die als Strangpressprofil ausgebildet und austauschbar ist.

Die US 2023/012 306 A1 beschreibt einen Regaleinschub, der einen Boden, eine sich darin anschließende Rückwand und zwei Seitenwandelemente aus Blech aufweist. Ferner sind zwei Seitenwände vorgesehen, welche mit den jeweiligen Seitenwandelementen durch eine formschlüssige Rastverbindung verbunden sind. Einen gleichartigen Aufbau zeigt die US 1,806,642 A.

Die WO 2008/067 508 A2 zeigt einen Werkzeugwagen mit einer U-förmigen inneren Struktur, welche drei geschlossene Seiten aufweist, die miteinander verbunden sind. Daran schließen sich äußere Verkleidungsplatten an, welche mit Rastverbindungen mit der U-förmigen Struktur verbunden sind.

Bei den bekannten Regaleinschüben und Regelwannen ist die Herstellung kompliziert und aufwändig, da die Seitenwände mit der häufig einstückig geformten Anordnung aus Boden, Rückwand und Vorderseite verschweißt, verlötet oder verschraubt werden müssen.

Es besteht daher die Aufgabe, einen Regaleinschub so auszubilden, dass dessen Herstellung einfach und kostengünstig möglich ist und ein stabiler Regaleinschub entsteht.

Gelöst wird diese Aufgabe mit den kennzeichnenden Merkmalen des Anspruchs 1. Vorteilhafte Ausgestaltungen sind den Unteransprüchen entnehmbar.

Insbesondere ist Gegenstand der Erfindung ein Regaleinschub mit einem Boden, einer sich daran anschließenden Rückwand und zwei Seitenwandelementen aus Blech, wobei er zwei Seitenwände aufweist, welche mit den jeweiligen Seitenwandelementen durch eine formschlüssige Rastverbindung verbunden sind und wobei Rückwand, Boden und Seitenwandelemente im Wesentlichen aus Aluminium und die Seitenwände im Wesentlichen aus Stahl bestehen.

Vorteilhaft ist die formschlüssige Rastverbindung durch mindestens eine Öffnung in den Seitenwandelementen und einen in die obere Kante dieser Öffnung eingreifenden Haken der Seitenwände ausgebildet. Weiter vorteilhaft sind die Seitenwände mit einem Anschlag ausgestattet, der an der unteren Kante der Öffnung der Seitenwandelemente anliegt. Auf diese Weise lässt sich ein schnelles Verklicken der Seitenwände in den Seitenwandelementen ermöglichen, insbesondere, wenn jedes Seitenwandelement mehrere Öffnungen und jede Seitenwand mehrere in diese Öffnungen eingreifende Haken bzw. Anschläge aufweist.

Vorzugsweise sind Rückwand, Boden und Seitenwandelemente aus einem Stück Blech durch Abkanten gebildet. Alternativ hierzu können Rückwand, Boden und Seitenwandelemente auch aus verschiedenen Stücken Blech durch Verschweißen, Verlöten, Vernieten, Verkleben, Verquetschen oder Verschrauben gebildet sein.

Vorzugsweise ist eine Vorderwand vorgesehen, welche die beiden Seitenwände miteinander verbindet.

Vorzugsweise ist die Vorderwand als Strangpressprofil aus Aluminium gebildet, welches eine Nut aufweist, die im Eingriff mit einem nach unten abgekanteten Ende des Bodens steht, und seitliche Öffnungen zur Aufnahme von Schrauben aufweist, welche durch hiermit fluchtende Öffnungen in den Seitenwänden geführt sind.

Schließlich sind die aus Stahl bestehenden Seitenwände in vorteilhafter Weise verzinkt.

Ein Ausführungsbeispiel der Erfindung wird im Folgenden unter Bezugnahme auf die begleitenden Zeichnungen näher beschrieben. Diese zeigen:
- **Fig. 1:**: eine Explosionsdarstellung eines erfindungsgemäßen Regaleinschubs;
- **Fig. 2:**: den Regaleinschub aus Fig. 1 in zusammengesetzter Form;
- **Fig. 3:**: ein insbesondere zum Einbau in ein Fahrzeug geeignetes Regalsystem mit zwei erfindungsgemäßen Regaleinschüben;
- **Fig. 4:**: eine Seitenansicht des Regaleinschubs aus den Figuren 1 und 2 ohne Seitenverkleidungen mit in die Seitenwandelemente eingeschnappten Seitenwänden;
- **Fig. 5:**: eine Seitenansicht einer Seitenwand wie sie zur Herstellung des Regaleinschubs aus den Figuren 1 und 2 verwendet wird;
- **Fig. 6:**: eine Seitenansicht eines Seitenwandelements des Regaleinschubs gem. Figuren 1 und 2;
- **Fig. 7:**: eine Detaildarstellung der Rastverbindung zwischen Seitenwandelement und Seitenwand gem. Fig. 4; und
- **Fig. 8:**: einen Schnitt durch die Linie A-A aus Figur 4.

Der grundsätzliche Aufbau und die Einbausituation eines erfindungsgemäßen Regaleinschubs wird anhand der Figuren 1 bis 3 erläutert. Hierbei zeigt die Figur 1 eine Explosionsdarstellung eines erfindungsgemäßen Regaleinschubs 1, bestehend aus einem Boden 2 und einer Rückwand 3 sowie zwei Seitenwandelementen 4. Dieses Bauteil ist einstückig hergestellt und die Seitenwandelemente 4 und die Rückwand 3 sind, hervorstehend von dem Boden 2 durch Abkanten eines Blechs erzeugt. Die Anordnung besteht aus Aluminium.

Soweit in der vorliegenden Beschreibung von einem Boden 2 die Rede ist, ist anzumerken, dass es sich hierbei nicht um einen durchgehenden Boden handeln muss, sondern dass dieser auch gelocht, mit Rillen versehen oder gänzlich offen als bloßer äußerer Rahmen zum Einlegen von Bodenplatten oder unmittelbarem Einlegen von Produkten ausgebildet sein kann.

Die Seitenwandelemente 4 dienen noch nicht als fertige seitliche Abschlüsse, sondern sind mit Seitenwänden 5 zu vervollständigen, welche aus Stahl bestehen. Diese Seitenwände 5 werden in nachfolgend beschriebener Weise mit den Seitenwandelementen 4 verbunden. Zum Abschluss wird eine in der Regel aus Kunststoff bestehende Seitenverkleidung 16 aufgesteckt oder aufgeschraubt, welche den seitlichen Abschluss des Regaleinschubs bildet. In dieser Form wird der Regaleinschub in einem Trägersystem befestigt, wie es in der eingangs genannten DE 20 2018 102 791 beschrieben ist. Diese besteht, wie es in Fig. 3 dargestellt ist, aus Pfosten 17, zwischen denen sich die Regaleinschübe 1 ggf. verstellbar befinden.

Die genaue Verbindung zwischen den Seitenwandelementen 4 und den Seitenwänden 5 wird in den Figuren 4 bis 8 im Einzelnen dargestellt. Hierbei zeigt die Figur 4 eine bereits mit dem Seitenwandelement 4 verbundene Seitenwand 5. Die Verbindung zwischen Seitenwandelement 4 und Seitenwand 5 erfolgt erfindungsgemäß durch eine formschlüssige Rastverbindung. Hierbei weist im dargestellten Ausführungsbeispiel jedes Seitenwandelement 4 drei Öffnungen 6 auf, welche im Wesentlichen quadratisch mit abgerundeten Ecken ausgebildet sind und in welche Haken 8 eingreifen, die aus den Seitenwänden 5 hervorstehen. Diese Haken 8 werden durch Ausstanzen oder Ausformen aus den Seitenwänden 5 gebildet und übergreifen die obere Kante 7 der jeweiligen Öffnung 6 in den Seitenwandelementen. Zur Stabilisierung weisen die Seitenwände 5 zusätzlich einen an der unteren Kante der Öffnung 6 liegenden Anschlag 10 auf, sodass die Seitenwände 5 über Haken 8 und Anschläge 10 an den oberen bzw. unteren Kanten 7 bzw. 9 der Öffnungen 6 der Seitenwandelemente 4 anliegen und mit diesen formschlüssig verbunden sind. Auf diese Weise wird die Seitenwand 5 jeweils fest mit dem Seitenwandelement 4 verbunden, wobei hier auch noch eine Lösbarkeit besteht. Die Verbindung zwischen den Haken 8 bzw. Anschlägen 10 mit der oberen Kante 7 bzw. unteren Kante 9 der Öffnung 6 innerhalb des Seitenwandelements 4 ist in Figur 7 im Detail dargestellt und in Figur 8 im Schnitt, wobei die Figur 8 einen Schnitt entlang der Linie A-A aus Figur 4 darstellt.

Wie in den Figuren 4 bis 6 dargestellt weist jedes Seitenwandelement 4 vorzugsweise drei Öffnungen 6 auf, in welche jeweils drei Haken 8 und drei Anschläge 10 an deren oberen Kanten 7 bzw. unteren Kanten 9 anliegen. Die Haken 8 und Anschläge 10 sind aus der Seitenwand 5 ausgeformt. Ferner ist eine Vorderwand 11 vorgesehen, welche die beiden Seitenwände 5 miteinander verbindet, was am besten aus Figur 2 ersichtlich ist. Die Vorderwand 11 ist vorzugsweise als Strangpressprofil aus Aluminium gebildet, welches eine Nut 13 aufweist. Dies ist insbesondere in Figur 1 zu sehen. Die Nut 13 steht im Eingriff mit einem nach unten abgekanteten Ende 14 des Bodens 2. Es sind auch seitliche Öffnungen zur Aufnahme von Schrauben 15 vorgesehen, welche durch hiermit fluchtende Öffnungen in den Seitenwänden 5 geführt sind, so dass auf diese Weise die Vorderwand 11 über die Nut 13 sowohl auf das abgekantete Ende 14 des Bodens 2 gesteckt werden und zusätzlich durch die Schrauben 15, welche durch Öffnungen in den Seitenwänden 5 geführt sind, fixiert werden kann.

Erfindungsgemäß bestehen die Rückwand 3, der Boden 2 und die Seitenwandelemente 4 im Wesentlichen aus Aluminium während die Seitenwände 5 im Wesentlichen aus Stahl bestehen. In dem dargestellten Ausführungsbeispiel sind die Rückwand 3, der Boden 2 und die Seitenwandelemente 4 aus einem Stück Blech gefertigt, wobei in einer alternativen und nicht dargestellten Ausführungsform dieses Bauteil auch aus verschiedenen Stücke Blech durch Verschweißen, Verlöten, Vernieten, Verkleben, Verquetschen oder Verschrauben gebildet sein kann.

Figur 8 zeigt einen Schnitt entlang der Linie A-A durch Figur 4. Insbesondere zeigt diese Figur die Anordnung des Hakens 8 und des Anschlags 10 als aus der Seitenwand 5 ausgeformte Elemente innerhalb der Öffnung 6 und in Wirkverbindung mit deren oberer Kante 7 und unterer Kante 9.

In Figur 8 ist ferner dargestellt, dass die Seitenwand 5 eine rückseitige Lasche 12 aufweist, welche mit der Rückwand 3 verbunden ist. Diese Verbindung 18 ist lediglich schematisch durch Kreise dargestellt. Sie kann durch Verschweißen, Verlöten, Vernieten, Verkleben, Verquetschen oder Verschrauben zwischen dieser rückseitigen Lasche 12 der Seitenwand 5 mit der Rückwand 3 hergestellt sein. Vorzugsweise findet hier der Prozess des Clinchens Verwendung wie er beispielsweise in der EP 2 921 241 A1 beschrieben ist. Jedoch sind auch andere dauerhafte Verbindungen möglich.

Nachdem die Seitenwände 5 aus Stahl bestehen, sind diese in einer bevorzugten Ausführungsform verzinkt ausgebildet.

## Patentansprüche

1. Regaleinschub (1) mit einem Boden (2), einer sich daran anschließenden Rückwand (3) und zwei Seitenwandelementen (4) aus Blech, wobei er zwei Seitenwände aufweist, welche mit den jeweiligen Seitenwandelementen (4) durch eine formschlüssige Rastverbindung verbunden sind, wobei Rückwand (3), Boden (2) und Seitenwandelemente (4) im Wesentlichen aus Aluminium und die Seitenwände (5) im Wesentlichen aus Stahl bestehen.

2. Regaleinschub nach Anspruch 1, **dadurch gekennzeichnet, dass** die formschlüssige Rastverbindung durch mindestens eine Öffnung (6) in den Seitenwandelementen (4) und einen in die obere Kante (7) dieser Öffnung (6) eingreifenden Haken (8) der Seitenwände (5) gebildet wird.

3. Regaleinschub nach Anspruch 2, **dadurch gekennzeichnet, dass** die Seitenwände (5) einen an der unteren Kante (9) der Öffnung (6) anliegenden Anschlag (10) aufweisen.

4. Regaleinschub nach Anspruch 2 oder 3, **dadurch gekennzeichnet, dass** jedes Seitenwandelement (4) mehrere Öffnungen (6) und jede Seitenwand (5) mehrere in diese Öffnungen (6) eingreifende Haken (8) bzw. Anschläge (10) aufweist.

5. Regaleinschub nach einem der voranstehenden Ansprüche, **dadurch gekennzeichnet, dass** Rückwand (3), Boden (2) und Seitenwandelemente (4) aus einem Stück Blech durch Abkanten gebildet sind.

6. Regaleinschub nach einem der Ansprüche 1 bis 4, **dadurch gekennzeichnet, dass** Rückwand (3), Boden (2) und Seitenwandelemente (4) aus verschiedenen Stücken Blech durch Verschweissen, Verlöten, Vernieten, Verkleben, Verquetschen oder Verschrauben gebildet sind.

7. Regaleinschub nach einem der voranstehenden Ansprüche, **dadurch gekennzeichnet, dass** eine Vorderwand (11) vorgesehen ist, welche die beiden Seitenwände (5) miteinander verbindet.

8. Regaleinschub nach einem der voranstehenden Ansprüche, **dadurch gekennzeichnet, dass** eine weitere Verbindung zwischen den Seitenwänden (5) und der Rückwand (3) durch Verschweissen, Verlöten, Vernieten, Verkleben, Verquetschen oder Verschrauben zwischen einer rückseitigen Lasche (12) jeder Seitenwand (5) und der Rückwand (3) hergestellt ist.

9. Regaleinschub nach einem der Ansprüche 7 oder 8 wenn abhängig vom Anspruch 7, **dadurch gekennzeichnet, dass** die Vorderwand (11) als Strangpressprofil aus Aluminium gebildet ist, welches eine Nut (13) aufweist, die im Eingriff mit einem nach unten abgekanteten Ende (14) des Bodens (2) steht, und seitliche Öffnungen zur Aufnahme von Schrauben (15) aufweist, welche durch hiermit fluchtende Öffnungen in den Seitenwänden (5) geführt sind.

10. Regaleinschub nach einem der Ansprüche 8 bis 9, **dadurch gekennzeichnet, dass** die Seitenwände (5) verzinkt sind.

## Claims

1. Shelf insert (1) comprising a base (2), an adjoining back wall (3), and two side wall elements (4) made of sheet metal, wherein the shelf insert comprises two side walls which are connected to the corresponding side wall elements (4) by means of an interlocking catch connection, wherein the back wall (3), base (2) and side wall elements (4) consist substantially of aluminum and the side walls (5) consist substantially of steel.

2. Shelf insert according to claim 1, **characterized in that** the interlocking catch connection is formed by at least one opening (6) in the side wall elements (4) and a hook (8) of the side walls (5) which engages in the upper edge (7) of this opening (6).

3. Shelf insert according to claim 2, **characterized in that** the side walls (5) comprise a stop (10) that abuts the lower edge (9) of the opening (6).

4. Shelf insert according to claim 2 or 3, **characterized in that** each side wall element (4) comprises a plurality of openings (6) and each side wall (5) comprises a plurality of hooks (8) and stops (10) engaging in these openings (6).

5. Shelf insert according to any of the preceding claims,
**characterized in that** the back wall (3), base (2) and side wall elements (4) are formed from one piece of sheet metal by way of folding.

6. Shelf insert according to any of claims 1 to 4, **characterized in that** the back wall (3), base (2) and side wall elements (4) are formed from various pieces of sheet metal by way of welding, soldering, riveting, adhesive bonding, crimping or screwing.

7. Shelf insert according to any of the preceding claims,
**characterized in that** a front wall (11) is provided which connects the two side walls (5) to each other.

8. Shelf insert according to any of the preceding claims,
**characterized in that** a further connection between the side walls (5) and the back wall (3) is made by welding, soldering, riveting, adhesive bonding, crimping or screwing between a rear tab (12) of each side wall (5) and the back wall (3).

9. Shelf insert according to any of claims 7 or 8 if dependent on claim 7, **characterized in that** the front wall (11) is formed as an extruded aluminum profile which has a groove (13) which engages with a downwardly folded end (14) of the base (2), and comprises side openings for receiving screws (15) which are guided through openings in the side walls (5) aligned therewith.

10. Shelf insert according to any of claims 8 to 9, **characterized in that** the side walls (5) are galvanized.

## Revendications

1. Tiroir d'étagère (1) comportant un fond (2), une paroi arrière (3) s'y raccordant et deux éléments pour parois latérales (4) en tôle, dans lequel celui-ci présente deux parois latérales qui sont reliées aux éléments pour parois latérales (4) respectifs par une liaison par encliquetage à complémentarité de forme, dans lequel la paroi arrière (3), le fond (2) et les éléments pour parois latérales (4) sont sensiblement en aluminium et les parois latérales (5) sont sensiblement en acier.

2. Tiroir d'étagère selon la revendication 1, **caractérisé en ce que** la liaison par encliquetage à complémentarité de forme est formée par au moins une ouverture (6) dans les éléments pour parois latérales (4) et un crochet (8) des parois latérales (5) venant en prise dans le bord supérieur (7) de ladite ouverture (6).

3. Tiroir d'étagère selon la revendication 2, **caractérisé en ce que** les parois latérales (5) présentent une butée (10) s'appuyant contre le bord inférieur (9) de l'ouverture (6).

4. Tiroir d'étagère selon la revendication 2 ou 3, **caractérisé en ce que** chaque élément pour paroi latérale (4) présente plusieurs ouvertures (6) et chaque paroi latérale (5) présente plusieurs crochets (8) ou butées (10) venant en prise dans lesdites ouvertures (6).

5. Tiroir d'étagère selon l'une des revendications précédentes,
**caractérisé en ce que** la paroi arrière (3), le fond (2) et les éléments pour parois latérales (4) sont formés à partir d'une seule pièce de tôle par pliage.

6. Tiroir d'étagère selon l'une des revendications 1 à 4,
**caractérisé en ce que** la paroi arrière (3), le fond (2) et les éléments pour parois latérales (4) sont formés à partir de différentes pièces de tôle par soudage, brasage, rivetage, collage, écrasement ou vissage.

7. Tiroir d'étagère selon l'une des revendications précédentes, **caractérisé en ce qu'**une paroi avant (11) est prévue, laquelle relie entre elles les deux parois latérales (5).

8. Tiroir d'étagère selon l'une des revendications précédentes,
**caractérisé en ce qu'**une autre liaison entre les parois latérales (5) et la paroi arrière (3) est réalisée par soudage, brasage, rivetage, collage, écrasement ou vissage entre une patte côté arrière (12) de chaque paroi latérale (5) et la paroi arrière (3).

9. Tiroir d'étagère selon l'une des revendications 7 ou 8 lorsque celle-ci dépend de la revendication 7, **caractérisé en ce que** la paroi avant (11) est formée comme un profilé extrudé en aluminium qui présente une rainure (13) qui est en prise avec une extrémité (14) repliée vers le bas du fond (2), et présente des ouvertures latérales pour la réception de vis (15) qui sont guidées à travers des ouvertures alignées avec celles-ci dans les parois latérales (5).

10. Tiroir d'étagère selon l'une des revendications 8 à 9,
**caractérisé en ce que** les parois latérales (5) sont galvanisées.
